# EUROPÄISCHE PATENTSCHRIFT

(11) **EP 3 248 918 B1**
(45) Veröffentlichungstag und Bekanntmachung des Hinweises auf die Patenterteilung: **27.03.2019**
(21) Anmeldenummer: 17172693.8
(22) Anmeldetag: 24.05.2017
(51) Int. Cl.: B65H 5/12, B65H 11/00, B65H 5/08

(54) **BOGENÜBERNAHME IN ANLEGEEINHEIT**
SHEET TRANSFER INTO FEEDING UNIT
REPRISE DE FEUILLE DANS UNE UNITÉ MARGEUR

(30) Priorität: 25.05.2016 DE 102016109731; 23.05.2017 DE 102017111309
(43) Veröffentlichungstag der Anmeldung: 29.11.2017
(73) Patentinhaber: Manroland Sheetfed GmbH, 63075 Offenbach (DE)
(72) Erfinder: BAYER, Harald, 63110 Rodgau Hessen (DE)

(56) Entgegenhaltungen:
- DE-A1- 10 355 515
- DE-A1- 19 933 304
- DE-A1-102007 033 936

## Beschreibung

Die Erfindung betrifft eine Vorrichtung zur Bogenübernahme in einer Anlegeeinheit nach dem Oberbegriff von Anspruch 1.

Anlegeeinheiten zum Vereinzeln und gezielt taktmäßigen Zuführen von Bogen zu einem Arbeitsprozess sind im Zusammenhang mit Bogenrotationsdruckmaschinen bekannt. Die Bogenförderung erfolgt über Gegendruckzylinder und Transfertrommeln. Der Druckprozess arbeitet z.B. nach dem Flexo- oder Offsetdruckverfahren. Bekannt sind auch Bogenbeschichtungsmaschinen wie etwa Lackiermaschinen.

An bekannten Bogendruckmaschinen wird das Anlegen und Ausrichten des Bedruckstoffes in Einrichtungen zur Bogenanlage vorgenommen, der von einem Bogenstapel vereinzelte Bogen als Schuppenstrom über einen Bändertisch zugeführt werden. Der Schuppenstrom der Druckbogen kann mittels Saugbändern über einen Saugbändertisch gefördert werden. Eine Bogenanlage weist dabei üblicherweise Seitenmarken auf, die mit pneumatischen Fördermitteln arbeiten können, und es sind Vorder- und Deckmarken vorgesehen. Schließlich sind diese Ausrichtmittel meist mit einer Formatverstellung versehen. Die Bogenanlage enthält auch sensorische Einrichtungen zur Kontrolle der Lage von Vorderkanten, Seitenkanten, eine Schräglage oder Mehrfachlage der Druckbogen. Mit sensorischen Einrichtungen wirken Anlagesperren zusammen, die Druckbogen bei Lageungenauigkeit im Bogentransport blockieren. Der Bogenanlage nachgeordnet sind oszillierende Vorgreifer, die mit rotierenden Übergabetrommeln zusammenwirken. Der Bedruckstoff wird auf seinem Förderweg abrupten Richtungswechseln unterworfen und erfährt starke Verzögerungen sowie Beschleunigungen.

Aus DE 43 43 616 A1 ist eine Anlegeeinheit in einem modularen Druckmaschinensystem bekannt, die eine mit dem Druckzylinder eines Druckwerkes zusammenwirkende erste doppeltgroße Anlagetrommel mit umfangsseitig zwei Greifersystemen aufweist. Dieser ist eine zweite einfachgroße Anlagetrommel in Bogenförderrichtung höhenversetzt vorgeordnet. Eine dritte einfachgroße Zuführtrommel ist der zweiten höhenversetzt vorgeordnet und zur Bogenübernahme mit einem geneigten Anlegetisch in verbunden. Das Bogenbeschleunigungssystem am Hochstapelanleger dient der Verarbeitung von Karton, während die Druckmaschine für Karton und Papier geeignet ist. Zur Papierverarbeitung wird ein Normalanleger benutzt, der bei Kartonverarbeitung komplett gegen einen Hochstapelanleger ausgetauscht werden muss. Die Anlegeeinheit ist durch die Vielzahl von Trommeln sehr aufwendig. Durch die vielen Bogenübergaben und Krümmungsverläufe der Trommeln wird der Bogenlauf nachteilig beeinflusst. Besonders nachteilig ist der Austausch der Aggregate bei dem Einsatz eines Hochstapelanlegers.

In Bogenanlagen sind auch rotierende Vorgreifer wie in DE-AS 2 063 618 bekannt. Diese Bogenzuführung zeigt eine rotierende Vorgreifertrommel mit in Förderrichtung geneigt vorgeordnetem Anlegetisch. Die Vorgreifertrommel besitzt zwei diametral angeordnete Greifersysteme, die in den Trommelkörper eintauchen können. In einer Variante erfolgt die Bogenzuführung mit einer zwischen der Vorgreifertrommel und einem Druckzylinder geschalteten Überführtrommel. In einer zweiten Variante ist die Vorgreifertrommel einen Druckzylinder direkt zugeordnet. Vordermarken sind in den Anlagetisch von unten schwenkbar integriert.

Aus der DE 27 18 314 A1 ist ein rotierender Vorgreifer mit zwei Greifersystemen bekannt, dem in Förderrichtung ein Anlagetisch vorgeordnet und eine im Durchmesser gleiche Anlagetrommel nachgeordnet ist. Der Vorgreifer rotiert mit halber Geschwindigkeit der Anlagetrommel. Die Greifersysteme führen am Vorgreifer eine Schwingbewegung um die Vorgreiferachse oder um eine exzentrisch zur Vorgreiferachse gelagerte Welle aus. Ein Teilumfang der Vorgreifertrommel ragt über das Niveau des Zuführtisches hinaus, was für die Bogenführung ungünstig ist.

Aus der DE 10 2005 012 527 A1 ist eine Anlegeeinheit für eine Bogenverarbeitungsmaschine in einer Bogenverarbeitungsmaschine mit einem Verfahren zum Anlegen von Bogen bekannt, die zum Ansetzen an ein Bogenverarbeitungswerk Anlegen von Bogen bekannt, die zum Ansetzen an ein Bogenverarbeitungswerk ausgebildet ist. Sie zeigt einen Zuführtisch und ein am druckwerkseitigen Ende des Zuführtischs angeordnetes Greifersystem. Das Greifersystem führt jeden Bogen direkt einem Transferzylinder des Bogenverarbeitungswerks zu.

Aus DE 199 33 304 A1 ist eine Anlegeeinheit für eine Bogenverarbeitungsmaschine bekannt. Eine Anlagetrommel, ein Zuführtisch und ein Anleger sind in einem Modul zusammengefasst. Die Achse der doppeltgroßen Anlagetrommel einer durch die Achsen aller Druckzylinder gebildeten horizontalen Ebene angeordnet. An der Anlagetrommel schwenkbar angeordnete Greifersysteme bestehen aus einer Greiferwelle, an der Greiferwelle angeordneten Greifern und Greiferaufschlagleisten und daran angeordneten Vordermarken.

Aus DE 10 2007 033 936 A1 ist ein umlaufender Vorgreifer zur Bogenzuführung von einem Anlegetisch zu einer Übergabetrommel bekannt. Er weist mindestens ein ungleichförmig umlaufendes Bogenhaltesystem auf und soll mit einfachen Mitteln eine hohe Produktivität sichernde Bogenzuführung realisieren. Das mindestens eine umlaufende Bogenhaltesystem ist in einer rechten Führungsbahn und in einer linken Führungsbahn aufgenommen ist und die Führungsbahnen bilden einen in sich geschlossenen Kurvenzug.

Aus DE 103 55 515 A1 ist ein rotierender Vorgreifer zur Bogenzuführung von einem Anlegetisch zu einer Übergabetrommel mit einem ersten ungleichförmig umlaufenden Greifersystem und einem zweiten ungleichförmig umlaufenden Greifersystem bekannt. Der Vorgreifer soll eine kompakte Bauform haben und mit einem geringen Aufwand zu realisieren sein, wobei Stellhandlungen zum Beeinflussen der Greiferbetätigungen möglich sind. Das erste Greifersystem wird mittels Stehbolzen einer Welle zugeordnet und es ist zu deren Drehachse konzentrisch eine das zweite Greifersystem tragende Hohlwelle angeordnet. Die Hohlwelle ist in der Spur der Stehbolzen mit Radialschlitzen versehen.

Bekannte Teillösungen zur getakteten Bogenzufuhr zu Bogendruckmaschinen sind meist veraltet und werden steigenden Anforderungen an Qualität, Leistung, Kosten und Verfügbarkeit nicht gerecht. Besonders erwünscht ist, dass Druckbogen nicht mehrfachen Beschleunigungs- und Verzögerungsvorgängen sowie zusätzlich erforderlichen Richtungswechseln im Bedruckstofftransport ausgesetzt sind. Der für den Transport jedes Druckbogens bestimmende an den Arbeitstakt der Bogendruckmaschine angepasste Greiferschluss zur Erfassung der Bogenvorderkante sollte so weit wie möglich in der Nähe des Bogenanlegers hergestellt werden können. Der häufig fehlerbehaftete oder als besonders fehleranfällig bekannte geschuppte Bogentransport sollte, wenn irgend möglich entfallen.
Der Aufwand zur Luftversorgung an Saugbändertischen für Lüfter, eine Mehrkammerausführung und eine Schrägbogenkorrektur über Saugbänder soll entfallen. Die Ausrichtung der Druckbogen soll in der Förderbewegung während des Transportes vom der Bogenvereinzelung im Bogenanleger dienenden Saugkopf bis zu einem Gegendruckzylinder im ersten Druckwerk der Bogendruckmaschine erfolgen. Damit stünde erheblich mehr Zeit zum Ausrichten der Druckbogen vor dem ersten Druckwerk der Bogendruckmaschine zur Verfügung.

Der Erfindung liegt die Aufgabe zugrunde, eine Anlegeeinheit für eine Bogenverarbeitungsmaschine der eingangs beschriebenen Art zu schaffen, die die genannten Nachteile vermeidet, die insbesondere einen einfachen modularen Aufbau gestattet und eine verbesserte Bogenführung der Druckbogen erlaubt.

Erfindungsgemäß wird die Aufgabe mit den Merkmalen von Anspruch 1 gelöst. Vorteilhafte Weiterbildungen ergeben sich aus den Unteransprüchen.

Die Erfindung steht im Zusammenhang mit einer Anlegeeinheit für eine Bogenrotationsdruckmaschine mit einem oder mehreren Druckwerken und/oder Lackmodulen, die mit einem Unterbau aus jeweils doppelt großen Transfertrommeln und Gegendruckzylindern ausgestattet sind. Die Anlegeeinheit ist mit einem Bogenanleger, einer Fördereinheit und einem Zuführtisch versehen, wobei diese eine einfach- oder doppeltgroße Anlagetrommel aufweisen kann, die einer bogenführenden Trommel eines ersten Druckwerkes der Bogenrotationsdruckmaschine zugeordnet ist.
Erfindungsgemäß ist vorgesehen, dass die Fördereinheit als ein die untere Anlagetrommel mit einer oberen Anlagetrommel verbindendes endloses Fördersystem ausgebildet ist, wobei die obere Anlagetrommel dem Bogenanleger zugeordnet ist. Die obere Anlagetrommel ist dem Bogenanleger über einen diesem zugeordneten Zuführtisch zugeordnet und die Position und/oder der Zeitpunkt der Übernahme sind durch das Fördersystem vom Zuführtisch auf unterschiedliche Bedruckstoffdicken einstellbar oder sich selbst einstellend ausgebildet.

In vorteilhafter Weiterbildung ist vorgesehen, dass die untere Anlagetrommel doppeltgroß und aus dem Trommelkörper einer Auslegertrommel gebildet ist und an der Lagerstelle einer Transfer-trommel des ersten Druckwerkes der Bogenrotationsdruckmaschine angeordnet ist und dass die obere Anlagetrommel mit einem einfach-großen Durchmesser ausgebildet ist.

In vorteilhafter Weiterbildung ist vorgesehen, dass das Fördersystem als Förderketten aufweisender Endlosförderer mit Greifersystemen ausgebildet ist. Die Greifersysteme weisen Greifer zum Erfassen, Halten und Transportieren von Druckbogen und Vorderkantenanschläge zur Ausrichtung von zu erfassenden Druckbogen auf und sind auf dem Transport- und dem Rückweg zwischen oberer und unterer Anlagetrommel wenigstens im Bereich der Bewegung parallel zum Zuführtisch mit Führungsrollen in Führungsschienen geführt.

In vorteilhafter Weiterbildung ist vorgesehen, dass der Zuführtisch dem Bogenanleger in Höhe der Oberkante eines Bogenstapels zugeordnet ist. Ein in dem Bogenanleger oberhalb des Bogenstapels zur Bogenvereinzelung angeordneter Saugkopf fördert vom Bogenstapel vereinzelte Druckbogen direkt auf den Zuführtisch. Die obere Anlagetrommel ist dem Zuführtisch nahe der Kante des Bogenstapels zugeordnet und der sich anschließende Bereich des Fördersystems verläuft im Wesentlichen parallel zum Zuführtisch in Förderrichtung.

In vorteilhafter Weiterbildung ist vorgesehen, dass der Zuführtisch in Förderrichtung verlaufende und als Zuführtischeingriffe ausgebildete Ausnehmungen aufweist. In diese Zuführtischeingriffe tauchen die geöffneten Greifer und die diesen zugeordneten Vorderkantenanschlägen der Greifersysteme an dem Fördersystem bei der Bewegung in Förderrichtung während der Bogenübernahme ein. In vorteilhafter Weiterbildung ist vorgesehen, dass der sich an die obere Anlagetrommel anschließende Bereich des Fördersystems sich in geringem Maß in Förderrichtung von der Ausdehnung des Zuführtisches entfernt.

In vorteilhafter Weiterbildung ist vorgesehen, dass der Zuführtisch sich in Förderrichtung im Anschluss an die obere Anlagetrommel von der Ebene der Ausdehnung des Fördersystems in geringem Maß entfernt.

In vorteilhafter Weiterbildung ist vorgesehen, dass eine Neigung zwischen dem Zuführtisch relativ zu dem sich an die obere Anlagetrommel in Förderrichtung anschließenden Bereich des Fördersystems entsprechend einer Bedruckstoffdickenkurve in Förderrichtung eingestellt werden kann.

In vorteilhafter Weiterbildung ist vorgesehen, dass dem Zuführtisch zwei oder mehr Bogenlagesensoren zugeordnet sind, die zur Erfassung einer Bogenvorderkante eines über den Zuführtisch geförderten Druckbogens in einer bestimmten Position oder über einen Bewegungsbereich ausgebildet sind.

In vorteilhafter Weiterbildung ist vorgesehen, dass der Anlegeeinheit eine Steuerung zugeordnet ist, die mit den am Zuführtisch angeordneten Bogenlagesensoren über eine Datenleitung und über eine erste Steuerleitung mit einer Maschinen-steuerung der Bogenrotationsdruckmaschine verbunden ist. Die Steuerung ist so ausgeführt, dass sie eine Ermittlung von Positionsdaten der Bogenvorderkante eines über den Zuführtisch geförderten Druckbogens durchführt. Weiterhin führt die Steuerung eine Ermittlung von Vorgaben für Positionsdaten der Vorderkante des Druckbogens aus Daten der Maschinensteuerung durch.

In vorteilhafter Weiterbildung ist vorgesehen, dass die Steuerung mittels einer zweiten Steuerleitung mit einem eigenmotorischen Antrieb oder einer elektromechanischen Saugluftsteuerung des Saugkopfes im Bogenanleger verbunden ist. Die Steuerung führt einen Soll-Ist-Vergleich der Positionsdaten und der vorgegebenen Positionsdaten durch. Daraus werden Steuerdaten für eine auf Grund des Soll-Ist-Vergleichs erforderliche Ansteuerung des Saugkopfe gewonnen.

In vorteilhafter Weiterbildung ist vorgesehen, dass eine Einrichtung zur Einstellung einer Neigung der Oberfläche des Zuführtisches in Förderrichtung in Abhängigkeit von Steuerdaten der Maschinensteuerung einstellbar ist.

In vorteilhafter Weiterbildung ist vorgesehen, dass dem Fördersystem eine Einrichtung zur justierbaren Greifersteuerung der Greifer an den Greifersystemen bei der Bogenübernahme an dem Zuführtisch zugeordnet. Die Steuerung ist mit der Greifersteuerung so gekoppelt, dass das Schließen der Greifer in einer bestimmten Position oder innerhalb eines Bewegungsbereiches erfolgt.

Von Vorteil ist ebenso, dass die Maschinengeschwindigkeit erhöht werden kann bar ist, da die Anlagetrommel stets in Förderrichtung rotierend ausgebildet sind und die bei herkömmlichen Schwingsystemen erforderliche Zeit für das Zurückschwingen nicht benötigt wird. Hierbei treten auch keine Flankenwechsel an den Antriebssystemen auf, was den ruhigen Lauf der Maschine unterstützt. Rückwirkende Momente auf den Antriebsräderzug sind spürbar verringert und der Antrieb selbst ist einfacher ausgebildet.

Ein weiterer Vorteil ist in der Verbesserung der Bogenführung begründet. Durch die geneigte oder bevorzugt horizontale Ausbildung des Zuführtisches in Verbindung mit der zum Zuführtisch angeordneten Anlagetrommel wird durch den relativ großen Trommeldurchmesser der Druckbogen weniger gekrümmt als beispielsweise bei einer einfachgroßen Anlagetrommel. Die Anlegeeinheit ist damit universell für die Verarbeitung von relativ dünnen Druckbogen als auch von dicken Druckbogen, wie z.B. Karton oder Blech, unabhängig vom Elastizitätsverhalten der Druckbogen einsetzbar.
Die Anordnung der oberen Anlagetrommel auf einer oder höhenversetzt oberhalb einer durch die Achsen aller Gegendruckzylinder gebildeten horizontalen Ebene gestattet bei einem horizontal angeordnetem Zuführtisch in Höhe der Stapeloberfläche die Ausbildung eines Hochstapelanlegers. Ein aufwendiger Austausch eines Normalstapelanlegers gegen einen Hochstapelanleger ist hinfällig.

Vorteilhaft ist ebenso, dass bei einem horizontal angeordneten Zuführtisch der vom Bogenanleger vereinzelte Bogen direkt in einer horizontalen Förderebene der oberen Anlagetrommel zugeführt werden und in deren Greifersystemen an dort integrierten Vordermarken angelegt werden kann. Damit sind mögliche Beschädigungen am Druckbogen vermeidbar, welche beispielsweise am Übergang vom Bogenanleger zum Zuführtisch auftreten können.

Der Zuführtisch ist bevorzugt ebene Fläche ausgebildet und mit Längsöffnungen versehen, in die die beim Einlauf an der oberen Anlagetrommel geöffneten Greiferfinger der Greifersysteme des Fördersystems eintauchen. Bei horizontaler Anordnung des Fördertisches ist von Vorteil, dass die vom Bogenstapel angeförderten vereinzelten Druckbogen auf stark verkürzter Förderstrecke zu ihren Ausrichtmarken gelangen und sofort auf volle Geschwindigkeit beschleunig werden können. Somit ist kann die Länge des Zuführtisches verkürzt werden und bei beispielsweise einem Stopper fällt weniger Makulatur an.

Die konstruktive Ausführung der erfindungsgemäßen Lösung weist eine Parallelführung auf dem Anlageblech zwischen den Greifersystemen und dem vom Saugkopf angeschobenen Druckbogen als Anlagebereich entsprechend einem herkömmlichen Anlageblech im Bogenanleger auf.
Die Druckbogen können mittels einer Anlagesperre im Bogenanleger zurückgehalten werden. Hierdurch fällt weniger bis keine Makulatur durch Druckbogen an, die nach bekannter Art bei Stoppern auf dem Bändertisch liegen bleiben und abgeräumt werden müssen wodurch sie unbrauchbar werden.
Die Ausrichtung des Druckbogens kann während des Transportes zwischen dem Anlegerstapel und dem ersten Druckwerk erfolgen. Axial, d.h. quer zur Papierlaufrichtung wird der so genannte Seitenpasser durch Seitenausrichtung eingestellt. Die Ausrichtung hinsichtlich von Schrägbogen und der Lage der Vorderkante wird über die Vorwärtsbewegung der Greifersysteme gesteuert.
Eine Sensorik mit Bogenkontrollsensoren im Verlauf des Fördersystems ist mit einem geschlossenen Regelkreis verbunden und sorgt dafür, dass Früh-, Spät-, Doppel- und Schrägbogen schon auf dem Anlageblech erkannt werden und so von der Übernahme in den Bogentransport mittels des Fördersystems ausgeschlossen werden.
Möglich ist auch ein Einzelantrieb des Bogenanlegers, so dass dann ein Inline-Ausrichtung der Früh-/Spätbogen im Maschinenbetrieb erfolgen kann, da die Vorwärtsbewegung der vereinzelten Druckbogen mittels des Einzelantriebs jeweils direkt beeinflusst werden kann.
Durch das Konzept der Bogenzuführung mittels Greifersystem und Schienentransport in der Bogenanlage kann ggf. der Sockel der Druckwerke bei Hochstapelmaschinen entfallen.

Bogenoffsetdruckmaschinen werden auf diese Weise für die Zukunft konkurrenzfähig gehalten bzw. gemacht. Es muss kein Unterschied zwischen dem ersten Druckwerken und den Folgedruckwerken mehr gemacht werden. Als Zuführtrommel bzw. als untere Anlagetrommel kann eine Auslegertrommel verwendet werden. Die Bogenführung bei Karton wird sich massiv verbessern, indem Kratzer und andere Beschädigungen vermieden werden.
Es gibt weder einen Bändertisch noch Bänderwalzen. Die Bogenanlage wird erheblich weniger Stopper im Betrieb verursachen und den Kunden einen echten Vorteil bringen, da weniger Makulatur entsteht und eine deutlich einfachere Bedienung durch minimale Bedienereingriffe erforderlich ist.

Der bisher in der Anlagetechnik benutzte Vorgreifer von unten wird in der kontinuierlichen Anlage verschwinden. Da eine Übernahme des Bedruckstoffes von oben erfolgt ist eine Anpassung auf die Bedruckstoffstärke erforderlich. Dies wird z.Zt. mit großem Aufwand durch Keil- oder Exzentereinstellungen gelöst. Erfindungsgemäß sind keine aufwendigen Einstellungen mehr erforderlich. Das Stellelement ist eine Kurve ähnlich die des Auslegerabwurfes. Diese kann manuell oder vom Leitstand auf die Papierdicke eingestellt werden.
Ein wichtiges Ausführungselement sind in Förderrichtung geneigte Greiferaufschläge für die Greifer auf dem Greifersystem, wie sie in so genannten Auslegersystemen, also Greifersystemen, die in einem Auslegerförderer bereits eingesetzt sind, verwendet werden. Ein zur Bewegungsbahn des Fördersystems im Bereich der Bogenübernahme geneigtes kammförmig konturiertes Anlageblech bildet ein weiteres Grundelement der erfinderischen Lösung.
Dabei werden die Druckbögen je nach Bogendicke zu unterschiedlichen Zeitpunkten übernommen. Eine stufenlose Einstellung auf die Dickenwerte der zu verarbeitenden Bedruckstoffe kann auch noch inline während des Maschinenlaufes im Produktionsprozess erfolgen.
Insgesamt ergibt sich eine erhebliche Kostenreduzierung bei gleichzeitig großer verarbeitbarer Bandbreite an Bedruckstoffen. Vor allem ergeben sich auch große Vorteile bei hochwertigen Kartonagen durch eine Minimierung von Markierungen an deren häufig empfindlichen Oberflächen.

Die Erfindung wird an einem Ausführungsbeispiel näher erläutert. Dabei zeigen:
- **Fig.** 1: ein Bogenanleger mit einer Anlegeeinheit für eine Bogenrotationsdruckmaschine im seitlichen Aufriss,
- **Fig.** 2: ein Schema der Bogenübergabesituation zwischen Greifersystem und Zuführtisch und
- **Fig.** 3: eine Aufsicht auf den Zuführtisch.

Eine Bogenrotationsdruckmaschine gemäß **Fig.** 1 (Bogenoffsetdruckmaschine) und weist ein oder mehrere Druckwerke D1, D2 und/oder Lackmodule auf. Dem ersten Druckwerk D1 vorgeordnet ist entgegen einer Förderrichtung R eine Anlegeeinheit 19 mit einem endlos umlaufenden Fördersystem 11 vorgesehen, das mit einem Gegendruckzylinder 5 im ersten Druckwerk D1 zusammenwirkt. Jedes dem ersten Druckwerk D1 nachgeordnete Druckwerk D2 oder Lackmodul besitzt eine Transfertrommel 4 und einen dieser in Förderrichtung R nachgeordneten Gegendruckzylinder 5 für den Bogentransport. Jedem Gegendruckzylinder 5 aller Druckwerke D1, D2 ist ein jeweils einfachgroßer Drucktuchzylinder 7 und ein einfachgroßer Formzylinder 6 zugeordnet.

In jedem Druckwerk D1, D2 sind ausgehend von dem jeweils einfachgroßen Drucktuch- 7 und Formzylinder 6 die Gegendruckzylinder 5 und Transfertrommeln 4 doppelt so groß ausgebildet und zum Tragen von je zwei Greiferreihen 22 für den Bogentransport ausgebildet.
Die Anlegeeinheit 19 besteht aus einem Bogenanleger 1, einem Zuführtisch 2 und einer jeweils bezogen auf den einfachgroßen Formzylinder 6 einfach oder doppeltgroßen oberen und einer unteren Anlagetrommel 3.1, 3.2. Die obere Anlagetrommel 3.1 und die untere Anlagetrommel 3.2 sind durch zwei im Abstand der Arbeitsbreite der Bogenrotationsdruckmaschine beidseitig angeordnete endlose Förderketten 23 aufweisendes Fördersystem 11 miteinander verbunden. Die Förderketten 23 werden über je zwei Kettenräder an der oberen und der unteren Anlagetrommel 3.1, 3.2 geführt. Das Fördersystem 11 weist im Ausführungsbeispiel fünf an den Förderketten 23 in Führungsschienen 12 und über die Kettenräder der oberen und der unteren Anlagetrommel 3.1, 3.2 umlaufende Greifersysteme 8 auf. Die Greifersysteme 8 sind als balkenförmige Förderelemente ausgebildet, die sich zwischen den Förderketten 23 erstrecken. Sie weisen über ihre Länge verteilt jeweils eine größere Anzahl von Greifern 9 auf, denen gleichmäßig verteilt eine Reihe von Vorderkantenanschlägen 25 zur Bogenausrichtung zugeordnet sind. Die Greifer 9 dienen zum Transport der Druckbogen B durch Erfassen und Halten an deren Bogenvorderkante 26.
Der Zuführtisch 2 ist direkt im Anschluss an eine in Förderrichtung R gelegene Oberkante eines im Bogenanleger 1 vorgehaltenen Bogenstapels 14 angeordnet und im Wesentlichen horizontal ausgerichtet. Dem Zuführtisch 2 ist der Oberfläche des Bogenstapels 14 zugeordnet ein Saugkopf 13 vorgeordnet, mittels dessen der jeweils oberste Druckbogen B vom Bogenstapel 14 getrennt und mittels Saugförderern 13.1 in Richtung zum Zuführtisch 2 vorgeschoben wird bis die Bogenvorderkante 26 in den Wirkungsbereich einer Übernahme durch die Greifer 9 an den Greifersystemen 8 gekommen ist.

Oberhalb des Zuführtisches 2 ist die obere Anlagetrommel 3.1 angeordnet, über die an den Förderketten 23 geführten Greifersysteme 8 auf Führungsschienen 12 in den Bereich der Bogenübergabe parallel zum Zuführtisch 2 über eine Übernahmestrecke Ü geführt werden. Ein vereinzelter Druckbogen B wird also von den Greifersystemen 8 in den beim Einlauf am Zuführtisch 2 zu diesem hin geöffneten Greifern 9 aufgenommen. Die Einführung des Druckbogens B seitens der Saugförderer 13.1 des Saugkopfes 13 in die Greifer 9 erfolgt bis zur Anlage der Bogenvorderkante 26 an den Vorderkantenanschlägen 25, so dass dann der Druckbogen B an der Bogenvorderkante 26 erfasst und abtransportiert werden kann. Der Vorgang der Ausrichtung und der Bogenübernahme erfolgt bei der gerade benötigten am Fördersystem 11 voll wirksamen Maschinengeschwindigkeit.

Unterhalb des Zuführtisches 2 ist eine Einrichtung mit einem oder mehreren Bogenlagesensoren 20 angeordnet. Mittels der Bogenlagesensoren 20 wird die Lage der Kanten (Bogenvorderkante 26, Bogenseitenkante 27) eines gerade vom Bogenstapel 14 vereinzelten und vom Greifersystem 8 mit den Greifern 9 übernommenen Druckbogens B erfasst und hinsichtlich seiner jeweiligen Lage in Bezug auf den Maschinentakt und der Lage hinsichtlich der Ausrichtung bei der Übernahme des vereinzelten Druckbogens B vom Anlegerstapel 14 zum Transport in Förderrichtung R an dem Fördersystem 11 ausgewertet.

Unterhalb des Fördersystems 11 ist in etwa parallel zum Bogentransportweg eine Bogenführungseinrichtung 21 angeordnet. Mittels der Bogenführungseinrichtung 21 wird jeder vereinzelte Druckbogen B von einem Greifersystem 8 von der oberen Anlagetrommel 3.1 zur unteren Anlagetrommel 3.2 geführt, wo er an den Gegendruckzylinder 5 des ersten Druckwerks D1 übergeben wird. Im Bereich der Bogenführungseinrichtung 21 können weitere Bogenlagesensoren 20 angeordnet sein, um die Lage der Bogenkanten im Greifersystem 8 auch während des Transports mit Maschinengeschwindigkeit weiter zu überwachen.

Die sich aus der jeweiligen Vermessung der Bogenlage mittels der Bogenlagesensoren 20 ergebenden Lagedaten werden zur Anpassung der Bogenlage in Bezug auf den Verarbeitungstakt und die Seitenausrichtung jedes einzelnen Druckbogens B vor der Übergabe an die Bogenrotationsdruckmaschine verwendet.

Auf oder unter dem Zuführtisch 2 ist demzufolge in einer Ausführungsform ein Messsystem mit Bogenlagesensoren 20 angeordnet, welches die Ist-Lage einer Vorder- und/oder Seitenkante des Druckbogens B auf dem Zuführtisch 2 feststellt. In einer Steuerung wird hiermit ein Soll-Ist-Vergleich vorgenommen. Mittels eine Seitenzieheinrichtung und/oder einer Vorderkantenausrichtung kann der Druckbogen B dann gesteuert in eine Soll-Lage zur Übernahme durch die Greifer 9 an den Greifersystemen 8 ausrichtet werden.

In bevorzugter Ausbildung gem. **Fig.** 1 ist der Zuführtisch 2 im Wesentlichen horizontal angeordnet, so dass der vom Saugkopf 13 auf dem Bogenstapel 14 im Bogenanleger 1 vereinzelte Druckbogen B im Bereich des Zuführtisches 2 im Verlauf einer Übernahmestrecke Ü erfasst oder übernommen werden kann. Diese Bogenübernahme erfolgt in einer durchgängig im Wesentlichen horizontalen Förderebene an die von der Anlagetrommel 3.1 zugeführten und quasi über Kopf mit nach unten geöffneten Greifern 9 einlaufenden Greifersysteme 8. Spezifisch erfolgt die Bogenübernahme an den in Bereiche des Zuführtisches 2 eintauchend geöffneten Greifern 9. Die Zuordnung zu den Greifersystemen 8 wird mittels der in **Fig.** 2 und 3 gezeigten Vorderkantenanschläge 25 hergestellt, gegen die die Druckbogen B angelegt werden, bevor die Greifer 9 geschlossen werden.

Die Anlagetrommel 3.1 ist innerhalb der Anlegeeinheit 19 oberhalb des Zuführtisches 2 derart angeordnet, dass die im Wesentlichen horizontale Förderebene des Zuführtisches 2 tangential zum entsprechenden Greifersystem 8, das über die Anlagetrommel 3.1 einläuft, verläuft. Die obere und die untere Anlagetrommel 3.1, 3.2 können, bezogen auf den einfachgroßen Formzylinder 6, entweder einfach-oder doppeltgroß ausgebildet sein. Die konstruktive Auswahl hierfür kann abhängig von den Bauraumbedürfnissen und den Ansprüchen an zu verarbeitende Bedruckstoffmaterialien vorgenommen werden.
Die untere Anlagetrommel 3.2 kann mit ihrer Achse (fluchtend) oder höhenversetzt (seitenversetzt parallel) oberhalb einer Ebene angeordnet sein, die durch die fluchtenden Achsen aller Gegendruckzylinder 5 der Druckwerke D gebildet ist

Wenigstens die untere Anlagetrommel 3.2 kann als doppelt große Trommel zur gleichzeitigen Aufnahme von zwei Greifersystemen 8 ausgebildet sein. Sie hat dann einen für die Führung von steiferen Bedruckstoffmaterialien günstigen größeren Durchmesser, so dass die zu transportierenden Druckbogen B nicht so stark gebogen und damit leichter an den Gegendruckzylinder 5 des ersten Druckwerkes D übergeben werden können. In diesem Fall kann als Ausgangsbaugruppe für die untere Anlagetrommel 3.1 eine Auslegertrommel verwendet werden, wie sie als Teil eines Auslegerförderers eine Bogenrotationsdruckmaschine der hier betroffenen Bauart hinlänglich bekannt ist.
Die obere Anlagetrommel 3.1 weist dieses Problem nicht auf, da die Druckbogen B dort immer erst nach Ablauf der Greifersysteme 8 von der Anlagetrommel 3.1 in den Greifern 9 der Greifersysteme 8 aufgenommen werden.

In einer Weiterbildung ist der unteren Anlagetrommel 3.2 und der Bogenführungseinrichtung 21 jeweils ein Messsystem mit wenigstens je einem Bogenlagesensor 20, zur Lageerfassung (Istwert) der an Greifersystemen 8 in der oberen Anlagetrommel 3.1, über der Bogenführungseinrichtung 21 und an der unteren Anlagetrommel 3.2 geführten Druckbogen B benachbart zugeordnet. Die Lageerfassung kann sich auf zumindest eine Seitenkante und die Bogenvorderkante 26 des bogenförmigen Druckbogens B beziehen. Die Bogenlagesensoren 20 sind mit einer Auswerteeinheit für den Soll-Ist-Vergleich sowie einer Steuerung schaltungstechnisch gekoppelt, derart, dass die Greifersysteme 8 in einer Ausbildung quer zur Förderrichtung R seitlich bewegbar ist.

In einer weiteren Ausbildung ist die Funktionsverbindung von Bogenlagesensoren 20, Auswerteeinheit und Steuerung derart, dass eine seitliche Bewegung des Greifersystems 8 realisierbar und/oder bei einer Schräglage des Druckbogens B zur Förderrichtung R dessen Lageversatz erkennbar und der Druckbogen B durch das in oder entgegen der Förderrichtung R schräg verstellbare Greifersystem 8 in Sollposition ausrichtbar ist.

Die dem Zuführtisch 2 und/oder der Bogenführungseinrichtung 21 und/oder der unteren Anlagetrommel 3.2 zugeordneten Bogenlagesensoren 20 sind je nach Genauigkeitsanforderungen sowohl gemeinsam oder einzeln einsetzbar.

Die untere Anlagetrommel 3.2 ist im Ausführungsbeispiel nach **Fig.** 1 unmittelbar dem Gegendruckzylinder 5 des ersten Druckwerks D1 vorgeordnet. Jedes in Förderrichtung R nachgeordnete Druckwerk D2 oder jede andere Verarbeitungseinheit ist dann durch je eine doppeltgroße Transfertrommel 4 und je einen doppeltgroßen Gegendruckzylinder 5 gebildet.

Die Wirkungsweise der Anlegeeinheit 19 ist wie folgt:
Im Bogenanleger 1 wird ein bogenförmiger Druckbogen B mittels des Saugkopfes 14 von der Oberseite des Bogenstapels 13 im Maschinentakt vereinzelt und kontinuierlich in Förderrichtung R auf Maschinengeschwindigkeit beschleunigt. In der Vorwärtsbewegung wird der Bogen dem Zuführtisch 2 zugeleitet und hierbei vorzugsweise schon hinsichtlich seiner Lage und auf Doppelbogen oder Bogenbeschädigungen hin untersucht.
Beim Einlaufen des Druckbogens B auf dem Zuführtisch 2 kann nach bevorzugter messtechnischer Erfassung eines Istwertes und eines Soll-Ist-Vergleichs in der Steuerung eine erste Ausrichtung des Druckbogens B nach einer Bogenseitenkante 27 erfolgen.
Direkt anschließend oder in Bewegungsüberlagerung erfolgt der Transport in Förderrichtung R gegen Vorderkantenanschläge 25 an dem mit nach unten geöffneten Greifern 9 vorauslaufenden über Kopf geführten Greifersystem 8. Die Greifer 9 erfassen dann den Druckbogen B, wenn die Bogenvorderkante 26 an den Vorderkantenanschlägen 25 anliegt. Die Greifer 9 kommen schon zur Wirkung während die Bogenvorderkante 26 an den Vorderkantenanschlägen 25 anliegt, da sie gleichzeitig als so genannte Deckmarken wirken und die Bogenvorderkante 26 sichern bis der Druckbogen B im Greiferschluss am Greifersystem 8 fixiert ist. Dieser Vorgang mit der Erfassung der Lage der Bogenvorderkante 26 des Druckbogens B erfolgt bei einer Synchronbewegung zwischen Druckbogen B und Greifersystem 8 parallel zueinander entlang des Zuführtisches 2 bei der Transportbewegung entlang der Übernahmestrecke Ü.

Das von der rotierenden Anlagetrommel 3.1 abgelaufene Greifersystem 8 wird am Fördersystem 11 in Führungsschienen 12 weiterbewegt und zieht den im Greiferschluss fixierten bogenförmigen Druckbogen B vom Zuführtisch 2 ab und transportiert diesen, während die Anlagetrommel 3.1 ständig mit Maschinengeschwindigkeit bewegt wird, in Förderrichtung R über die Bogenführungseinrichtung 21 abwärts. Die Bogenführungseinrichtung 21 kann als einfache glatte oder konturierte Leitfläche ausgebildet sein, über die der Druckbogen B geschleppt wird. Die Bogenführungseinrichtung 21 kann auch als pneumatisch beaufschlagte Leitfläche ausgebildet sein, über die der Druckbogen B unter Einfluss von Druckluft schwebend oder unter Einfluss von Saugluft bremsend und gestrafft geschleppt wird.

Im Bereich der Bogenführungseinrichtung 21 kann eine weitere oder erstmalige messtechnische Erfassung der Druckbogen B mit Auswertung der Lage und entsprechender Korrektur auf der Anlagetrommel 3 erfolgen. Anschließend wird der Druckbogen B von der Anlagetrommel 3.2 im Übergabebereich an den zum ersten Druckwerk D1 zählenden Gegendruckzylinder 5 übergeben. Von dem Gegendruckzylinder 5 des ersten Druckwerks D1 wird der Druckbogen B dann nach erstem Bedrucken der Transfertrommel 4 des zweiten Druckwerks D2 und in bekannter Weise an den nachfolgenden Gegendruckzylinder 5 übergeben. Danach kann eine beliebige weitere Bearbeitung erfolgen.

Wenn die Anlagetrommel 3.2 als doppeltgroße Trommel ausgeführt ist, kann ihr Trommelkörper von einer Auslegertrommel am Ende der Bogenoffsetdruckmaschine übernommen werden. Am Druckwerk D ist schon eine entsprechende Lagerposition für die standardmäßige Anbringung einer Transfertrommel 4 vorgesehen, in die die Auslegertrommel einsetzbar ist. Die Auslegertrommel ist zudem auch für die Aufnahme von endlosen Kettenfördersystemen vorgesehen.

In **Fig.** 2 ist die erfindungsgemäße Lösung im Detail mit einer Bogenübergabesituation zwischen einem Greifersystem 9 und dem Zuführtisch 2 dargestellt. Das Greifersystem 8 wird auf seitlichen Führungsrollen 10 in den Führungsschienen 12 des Fördersystems 11 von den Förderketten 23 geführt. In **Fig.** 2 ist das Greifersystem 8 mit der oberen Anlagetrommel 3.1 umgelaufen und steht in Bewegung durch den Übernahmestrecke Ü oberhalb des Zuführtisches 2 zur Übernahme eines Druckbogens B bereit. Ein vom Saugkopf 13 vereinzelter Druckbogen B wird auf den Zuführtisch 2 geschoben. Der Druckbogen B wird am Greifersystem 8 erfasst, indem er von den Greifern 9, die auf einer Greiferwelle 9.2 am Greifersystem 8 von Steuerkurven bewegt werden, gegen Greiferaufschläge 9.1 eingeklemmt wird.
Die Greifer 9 tauchen beim Annähern an den Zuführtisch 2 in Ausnehmungen ein, die als sich über einen Bereich in Förderrichtung R des Zuführtischs 2 erstreckende Zuführtischeingriffe 2.1 ausgeführt sind (siehe **Fig.** 3).
Die Greiferaufschläge 9.1 werden in einer fest definierten Bahn geführt und nähern sich bei der Bewegung der Oberfläche des Zuführtisches 2 an, so dass sich eine feste Abstandsrelation ergibt. Da aber unterschiedlich dicke Bedruckstoffe verarbeitet werden müssen, ist vorgesehen, dass der Greiferschluss erst erfolgen darf, wenn der Druckbogen B mit seiner Bogenvorderkante 26 glatt auf dem Zuführtisch 2 aufliegt und sich in einer vordefinierten Relation zum den Druckbogen B übernehmenden Greifersystem 8 befindet. Daher wird jedes Greifersystem 8 im Umfang der zu verarbeitenden unterschiedlichen Bedruckstoffdicken schräg sich von der Oberfläche des Zuführtisches 2 entfernend geführt. Dies ist in **Fig.** 2 durch eine Bedruckstoffdickenkurve P in strichpunktierter Linie wiedergegeben. Die Bedruckstoffdickenkurve P stellt hierbei die Bewegungsbahn der Greiferaufschläge 9.1 gegenüber der Oberfläche des Zuführtisches 2 dar.

Zur funktionsgerechten Übernahme der Druckbogen B an den Greifersystemen 8 müssen die Greifer 9 genau dann oder auch frühestens dann zum Schließen gegen die Greiferaufschläge 9.1 gesteuert werden, wenn die Erfassung des Druckbogens B im Zeitpunkt der der Bedruckstoffdicke entsprechenden Lage auf der Bedruckstoffdickenkurve P erfolgen kann. Dies ist grundsätzlich dann der Fall, wenn die Bogenvorderkante 26 sicher an allen Vorderkantenanschlägen 25 auf dem Greifersystem 8 anliegen und die Greiferaufschläge 9.1 sich in einer der Bogendicke entsprechenden Entfernung vom Zuführtisch 2 befinden.
Um dies sicherzustellen, können mehrere Bogenlagesensoren 20.1, die von unten in den Bereich der Übernahmestrecke Ü der Zuführtisches 2.1 gerichtet sind, die Lage der Bogenvorderkante 26 erfassen. Vorteilhafterweise überwachen die Bogenlagesensoren 20.1 dabei einen längeren Bereich des Zuführtisches 2 in Förderrichtung R, der alle in Frage kommenden Übernahmepositionen entsprechend bekannter Bogendicken der zu verarbeitenden Bedruckstoffe entspricht.

Die Überwachung der Bogenübernahme erfolgt dabei durch einen Abgleich der aus der Bewegung des Greifersystems 8 vorbekannten Lage der Vorderkantenanschläge 25 mit der von den Bogenlagesensoren 20.1 gemessenen Lage der Bogenvorderkante 26.
Dazu werden die von den Bogenlagesensoren 20.1 gewonnenen Messdaten über eine Datenleitung 16 einer Steuerung 15 zugeführt, der weiterhin auch auf den Arbeitstakt der Bogenrotationsdruckmaschine bezogene Daten von deren Maschinensteuerung über eine erste Steuerleitung 16 zugeleitet werden. Damit kann die Steuerung 15 die Lage der Bogenvorderkante 26 des Druckbogens B auf dem Zuführtisch 2 in Relation zu den Vorderkantenanschlägen 25 während der Übernahmebewegung über die Übernahmestrecke Ü ständig kontrollieren.
Die Sicherstellung eines korrekten Greiferschlusses der Greifer 9 am Greifersystem 8 kann auf drei Weisen erfolgen:
1. Der Greiferschluss der Greifer 9 wird über eine variable Greifersteuerung für das Greifersystem 8 dann angesteuert, wenn die Bogenvorderkante 26 in ebener Lage, also mit dem der Bogendicke der Druckbogen B entsprechenden Abstand zu den Greiferaufschlägen 9.1 zum Zuführtisch 2 auch an den Vorderkantenanschlägen 25 anliegt.
2. Der Greiferschluss wird über eine Greifersteuerung für das Greifersystem 8 immer zu einem immer gleichen Zeitpunkt ausgeführt, welcher der maximalen zu verarbeitenden Bogendicke entspricht (siehe strichliierte Linie der Maximalposition 26.1 in **Fig.** 3). Dies erfolgt so, dass die Bogenvorderkante 26 von dem Saugkopf 13 bis zum Übergabezeitpunkt in ebener Lage an den Vorderkantenanschlägen 25 anliegend gehalten wird.
3. Der Greiferschluss wird über eine Greifersteuerung für das Greifersystem 8 immer zu einem immer gleichen Zeitpunkt ausgeführt, welcher einer mittleren zu verarbeitenden Bogendicke entspricht (siehe strichliierte Linie der Bogenvorderkante 26.2 in **Fig.** 3). Damit dies sichergestellt werden kann, wird der Zuführtisch 2 in seiner Neigung in Förderrichtung R verstellt (siehe Bewegungspfeil P.1), so dass sich je nach Bedruckstoffdicke eine immer wieder neue Bedruckstoffdickenkurve P ergibt. Die aktuell zu verarbeitende Bedruckstoffdicke wird dabei jeweils in Position der Bogenvorderkante 26.2 übernommen. Die Bogenvorderkante 26 wird vom Saugkopf 13 bis zum Übergabezeitpunkt in ebener Lage an den Vorderkantenanschlägen 25 anliegend gehalten.

Damit wird sichergestellt, dass ohne zusätzliche Einstellmaßnahmen die Druckbogen B immer zum entsprechend ihren jeweiligen Bedruckstoffdicken zuzuordnenden richtigen Zeitpunkt von den Greifern 9 in ebener Lage an dem Greifersystem 8 mit einer exakt der Solllage der Bogenvorderkante entsprechenden Position am Fördersystem 11 übernommen werden können.

In **Fig.** 3 ist der Zuführtisch 2 mit den Zuführtischeingriffen 2.1 im Ausschnitt gezeigt, wobei Greiferfinger der Greifer 9 und Vorderkantenanschläge 25 in den Zuführtischeingriffen 2.1 positioniert dargestellt sind. Im Zuführtisch 2 ist auch ein Bogenlagesensor 20.1 gezeigt, wobei über die gesamte Breite des Zuführtisches 2 wenigstens zwei Bogenlagesensoren 20.1 (möglich sind auch mehr als zwei) vorgesehen sind. Ein Druckbogen B ist in Anlage mit seiner Bogenvorderkante 26 an den Vorderkantenanschlägen 25 dargestellt. In strichliierten Linien sind Lagen für eine Maximalposition 26.1 der Bogenvorderkante 26 zur Kennzeichnung einer maximal verarbeitbaren Bedruckstoffdicke und einer Minimalposition 26.2 der Bogenvorderkante 26 zur Kennzeichnung einer minimal verarbeitbaren Bedruckstoffdicke oder einer mittleren Übergabeposition bei einem verstellbaren Zuführtisch 2. Die Übernahmestrecke Ü ist ebenfalls dargestellt, indem sie von einer Position nahe dem Beginn der Zuführtischeingriffe 2.1 bis zur Maximalposition 26.1 reicht.

Als vorteilhaft an der benannten Erfindung sind in Zusammenfassung noch einmal die folgenden Sachverhalte zu benennen:
1. Durch Parallelführung der Elemente Zuführtisch 2 (Anlageblech), Greifersystem 8, Druckbogen B (vom Saugkopf 13), ist der Anlagebereich ähnlich wie ein herkömmliches Anlageblech im Bogenanleger 1 gestaltet.
2. Druckbogen B bleiben bei Anlagesperrung im Bogenanleger. So entsteht wenig Makulatur an frischen Druckbogen B, die von einem Bändertisch bei Neustart entnommen werden müssen.
3. Die Ausrichtung der Druckbogen B zur Bogenvorderkante kann während dem Transport vom Bogenanleger 1 zum ersten Druckwerk D1 erfolgen. Gleichzeitig kann quer zur Förderrichtung 11 der Seitenpasser eingestellt werden.
4. Die Ausrichtung hinsichtlich Schrägbogen und Lage der Vorderkante wird über die Vorwärtsbewegung der Greifersysteme 8 gesteuert.
5. Eine Sensorik mit Regelkreisen erkennt Früh-, Spät-, Doppel- und Schrägbogen schon auf dem Zuführtisch / Anlageblech, so dass die Druckbogen B dort verbleiben können. Während des Transportes zur Druckmaschine sind diese Druckbogen B als Fehlerquelle ausgeschaltet.
6. Bei Verwendung von einem oder mehrerer Einzelantrieben (25, 26, 30, 31) an der Anlegeeinheit 19, ist eine Inline-Ausrichtung der Früh-/Spätbogen während des Transports motorisch möglich.
7. Durch das variable Konzept der Bogenzuführung mittels Greifersystemen 8 und mit Transport auf Förderschienen 12 über eine größere Höhendifferenz in der Bogenanlage können die dazu bisher notwendigen Sockel für jedes der Druckwerke D1, D2 bei Hochstapelmaschinen entfallen.
8. Ein Unterschied zwischen Druckwerk D1 und den Folgedruckwerken D2 ist nicht mehr erforderlich, wenn als untere Anlagetrommel 3.2 (Zuführtrommel) eine Auslegertrommel verwendet wird.
9. Es gibt keinen Bändertisch mit Saugkammern, Luftversorgung, Steuerung, Saugbänder oder Bänderwalzen.
10. Die Verwendung dieser Anlegeeinheit 19 verringert die Störungen im Betrieb der Bogenzuführung zur Bogenrotationsdruckmaschine und bringt Vorteile durch einfachere Bedienung und minimierte Bedieneingriffe, wodurch wiederum weniger Makulatur im Anlagebereich erzeugt wird.

### Bezugszeichenliste

- 1: Anleger
- 2: Zuführtisch
- 2.1: Zuführtischeingriff
- 3.1: obere Anlagetrommel
- 3.2: untere Anlagetrommel
- 4: Transfertrommel
- 5: Gegendruckzylinder
- 6: Formzylinder
- 7: Drucktuchzylinder
- 8: Greifersystem
- 9: Greifer
- 9.1: Greiferaufschlag
- 9.2: Greiferwelle
- 10: Führungsrollen
- 11: Fördersystem
- 12: Führungsschiene
- 13: Saugkopf
- 13.1: Saugereinrichtung
- 14: Anlegerstapel
- 15: Steuerung
- 16: Datenleitung
- 17: erste Steuerleitung / Maschinensteuerung
- 18: zweite Steuerleitung / Saugkopf
- 19: Anlegereinheit
- 20: Bogenlagesensor
- 20.1: Bogenlagesensor
- 21: Bogenführungseinrichtung
- 22: Greifer / Greiferreihe
- 23: Förderkette
- 24: Bogensperre
- 25: Vorderkantenanschlag
- 26: Bogenvorderkante
- 26.1: Maximalposition Bogenvorderkante
- 26.2: Minimalposition Bogenvorderkante

- D1: Druckwerk
- D2: Druckwerk
- R: Förderrichtung
- A: Ausrichtstrecke
- Ü: Übernahmestrecke
- P: Bedruckstoffdickenkurve
- B: Druckbogen

## Patentansprüche

1. Anlegeeinheit für eine Bogenrotationsdruckmaschine mit einem oder mehreren Druckwerken (D1, D2) und/oder Lackmodulen, die mit einem Unterbau aus jeweils doppelt großen Transfertrommeln (4) und Gegendruckzylindern (5), wobei die Anlegeeinheit (19) mit einem Bogenanleger (1), einer Fördereinheit und einem Zuführtisch (2) versehen ist, wobei die Anlegeeinheit (19) eine bezogen auf einen einfachgroßen Drucktuch- oder Formzylinder einfach- oder doppeltgroße Anlagetrommel (3.2) aufweist, die einer bogenführenden Trommel eines ersten Druckwerkes (D1) der Bogenrotationsdruckmaschine zugeordnet ist,
**dadurch gekennzeichnet,**
**dass** die Fördereinheit als ein eine untere Anlagetrommel (3.2) mit einer oberen Anlagetrommel (3.1) verbindendes endloses Fördersystem (11) ausgebildet ist, wobei die obere Anlagetrommel (3.1) dem Bogenanleger (1) über einen diesem zugeordneten Zuführtisch (2) zugeordnet ist und dass die Position und/oder der Zeitpunkt der Übernahme durch das Fördersystem (11) vom Zuführtisch (2) auf unterschiedliche Bedruckstoffdicken einstellbar oder sich selbst einstellend ausgebildet ist..

2. Anlegeeinheit nach Anspruch 1, **dadurch gekennzeichnet,**
**dass** die untere Anlagetrommel (3.2) doppeltgroß und aus dem Trommelkörper einer Auslegertrommel gebildet ist und an der Lagerstelle einer Transfertrommel (4) des ersten Druckwerkes (D1) der Bogenrotationsdruckmaschine angeordnet ist und dass die obere Anlagetrommel (3.1) mit einem einfachgroßen Durchmesser ausgebildet ist.

3. Anlegeeinheit nach Anspruch 1 oder 2, **dadurch gekennzeichnet,**
**dass** das Fördersystem (11) als Förderketten (23) aufweisender Endlosförderer mit Greifersystemen (8) ausgebildet ist, dass die Greifersysteme (8) Greifer (9) zum Erfassen, Halten und Transportieren von Druckbogen (B) und Vorderkantenanschläge (25) zur Ausrichtung von zu erfassenden Druckbogen (B) aufweisen und dass die Greifersysteme (8) auf dem Transport- und dem Rückweg zwischen der oberen Anlagetrommel (3.1) und der unteren Anlagetrommel (3.2) wenigstens im Bereich der Bewegung parallel zum Zuführtisch (2) mit Führungsrollen (10) in Führungsschienen (12) geführt sind.

4. Anlegeeinheit nach einem oder mehreren der Ansprüche 1 bis 3,
**dadurch gekennzeichnet,**
**dass** der Zuführtisch (2) dem Bogenanleger (1) in Höhe der Oberkante eines in dem Bogenanleger (1) aufgenommenen Bogenstapels (14) zugeordnet ist und dass ein in dem Bogenanleger (1) oberhalb des Bogenstapels (14) zur Bogenvereinzelung angeordneter Saugkopf (13) zur Zuförderung der vom Bogenstapel (14) vereinzelten Druckbogen direkt auf den Zuführtisch (2) ausgebildet ist, dass die obere Anlagetrommel (3.1) dem Zuführtisch (2) nahe der Kante des Bogenstapels (14) zugeordnet ist und dass der sich an die obere Anlagetrommel (3.1) anschließende Bereich des Fördersystems (11) im Wesentlichen parallel zur Ausdehnung des Zuführtisches (2) in Förderrichtung (R) verlaufend ausgebildet ist.

5. Anlegeeinheit nach einem oder mehreren der Ansprüche 1 bis 4
**dadurch gekennzeichnet,**
**dass** der Zuführtisch (2) in Förderrichtung (R) verlaufende und als Zuführtischeingriffe (2.1) ausgebildete Ausnehmungen aufweist, die zur Aufnahme von geöffneten Greifern (9) und diesen zugeordneten Vorderkantenanschlägen (25) der Greifersysteme(8) des Fördersystems (11) bei deren Bewegung in Förderrichtung (R) ausgebildet sind.

6. Anlegeeinheit nach einem oder mehreren der Ansprüche 1 bis 5,
**dadurch gekennzeichnet,**
**dass** der sich an die obere Anlagetrommel (3.1) anschließende Bereich des Fördersystems (11) in geringem Maß sich entfernend von der Ausdehnung des Zuführtisches (2) in Förderrichtung (R) ausgebildet ist.

7. Anlegeeinheit nach einem oder mehreren der Ansprüche 1 bis 5
**dadurch gekennzeichnet,**
**dass** der Zuführtisch (2) relativ zum sich an die obere Anlagetrommel (3.1) anschließende Bereich des Fördersystems (11) in geringem Maß sich entfernend von der Ebene der Ausdehnung des Fördersystems (11) in Förderrichtung (R) ausgebildet ist.

8. Anlegeeinheit nach einem oder mehreren der Ansprüche 1 bis 7,
**dadurch gekennzeichnet,**
**dass** eine Neigung zwischen dem Zuführtisch (2) relativ zum sich an die obere Anlagetrommel (3.1) in Förderrichtung (R) anschließende Bereich des Fördersystems (11) entsprechend einer Bedruckstoffdickenkurve (P) in Förderrichtung (R) einstellbar ausgebildet ist.

9. Anlegeeinheit nach einem oder mehreren der Ansprüche 1 bis 8,
**dadurch gekennzeichnet,**
**dass** dem Zuführtisch (2) zugeordnet zwei oder mehr Bogenlagesensoren (20.1) vorgesehen sind, die zur Erfassung einer Bogenvorderkante (26) eines über den Zuführtisch (2) geförderten Druckbogens (B) in einer bestimmten Position oder über einen Bewegungsbereich ausgebildet sind.

10. Anlegeeinheit nach einem oder mehreren der Ansprüche 1 bis 9,
**dadurch gekennzeichnet,**
**dass** der Anlegeeinheit (19) eine Steuerung (15) zugeordnet ist, die mit den am Zuführtisch (2) angeordneten Bogenlagesensoren (20.1) über eine Datenleitung (16) und über eine erste Steuerleitung (17) mit einer Maschinensteuerung der Bogenrotationsdruckmaschine verbunden ist, wobei die Steuerung zur Ermittlung von Positionsdaten einer Bogenvorderkante (26) eines über den Zuführtisch (2) geförderten Druckbogens (B) und zur Ermittlung von Vorgaben für Positionsdaten einer Bogenvorderkante (26) eines über den Zuführtisch (2) zu fördernden Druckbogens (B) aus den von der Maschinensteuerung zugeführten Daten ausgebildet ist.

11. Anlegeeinheit nach einem oder mehreren der Ansprüche 1 bis 10,
**dadurch gekennzeichnet,**
**dass** die Steuerung weiterhin mittels einer zweiten Steuerleitung (18) mit einem eigenmotorischen Antrieb oder einer elektromechanischen Saugluftsteuerung des Saugkopfes (13) im Bogenanleger (1) verbunden ist, derart, dass die Steuerung (15) zur Bildung eines Soll-Ist-Vergleichs aus den Positionsdaten, die aus den Messdaten der Bogenlagesensoren (20.1) und den Steuerdaten der Maschinensteuerung gewonnen wurden, ausgebildet ist und dass die Steuerung (15) zur Erzeugung von Steuerdaten für eine auf Grund des Soll-Ist-Vergleichs erforderliche Ansteuerung des Saugkopfe (13) ausgebildet ist.

12. Anlegeeinheit nach einem oder mehreren der Ansprüche 1 bis 11,
**dadurch gekennzeichnet,**
**dass** dem Zuführtisch (2) eine Einrichtung zur Einstellung einer Neigung der Oberfläche des Zuführtisches (2) in Förderrichtung (R) zugeordnet und dass die Einrichtung zur Neigung mit der Steuerung (15) verbunden ist, derart dass eine Neigung des Zuführtisches (2) in Abhängigkeit von Steuerdaten der Maschinensteuerung einstellbar ist.

13. Anlegeeinheit nach einem oder mehreren der Ansprüche 1 bis 11,
**dadurch gekennzeichnet,**
**dass** dem Fördersystem (11) eine Einrichtung zur justierbaren Greifersteuerung der Greifer (9) an den Greifersystemen (8) bei der Bogenübernahme an dem Zuführtisch (2) zugeordnet ist und dass die Steuerung (15) derart mit der Einrichtung zur justierbaren Greifersteuerung zur Erfassung einer Bogenvorderkante (26) eines über den Zuführtisch (2) geförderten Druckbogens (B) gekoppelt ist, dass das Schließen der Greifer (9) in einer bestimmten Position oder innerhalb eines Bewegungsbereiches erfolgt.

## Claims

1. A feeding unit for a sheet-fed rotary printing press comprising one or a plurality of printing units (D1, D2) and/or coating modules, which is with a substructure of double-size transfer drums (4) and impression cylinders (5) each, wherein the feeding unit (19) is provided with a sheet feeder (1), a conveying unit and a feed table (2), wherein, with regard to a single-size blanket or forme cylinder, the feeding unit (19) has a single- or double-size feed drum (3.2), which is assigned to a sheet-guiding drum of a first printing unit (D1) of the sheet-fed rotary printing press, **characterized in**
**that** the conveying unit is embodied as an endless conveying system (11), which connects a lower feed drum (3.2) to an upper feed drum (3.1), wherein the upper feed drum (3.1) is assigned to the sheet feeder (1) via a feed table (2) assigned to said sheet feeder, and that the position and/or the point in time of the take-over by the conveying system (11) from the feed table (2) can be adjusted to different printing material thicknesses or is embodied to be self-adjusting.

2. The feeding unit according to claim 1, **characterized in that** the lower feed drum (3.2) is formed to be double-size and of the drum body of a delivery drum, and is arranged at the bearing position of a transfer drum (4) of the first printing unit (D1) of the sheet-fed rotary printing press, and that the upper feed drum (3.1) is embodied comprising a single-size diameter.

3. The feeding unit according to claim 1 or 2, **characterized in that** the conveying system (11) is embodied as endless conveyor having conveyor chains (23) comprising gripper systems (8), that the gripper systems (8) have grippers (9) for seizing, holding and transporting printed sheets (B) and leading edge stops (25) for aligning printed sheets (B), which are to be seized, and that the gripper systems (8) are guided by means of guide rollers (10) in guide rails (12) at least in the area of the movement parallel to the feed table (2) on the transport path and on the way back between the upper feed drum (3.1) and the lower feed drum (3.2).

4. The feeding unit according to one or a plurality of claims 1 to 3,
**characterized in**
**that** the feed table (2) is assigned to the sheet feeder (1) at the height of the upper edge of a sheet stack (14) accommodated in the sheet feeder (1), and that a suction head (13) arranged in the sheet feeder (1) above the sheet stack (14) for sheet separation is embodied for feeding the printed sheets separated from the sheet stack (14) directly to the feed table (2), that the upper feed drum (3.1) is assigned to the feed table (2) close to the edge of the sheet stack (14), and that the area of the conveying system (11) following the upper feed drum (3.1) is embodied so as to run essentially parallel to the expansion of the feed table (2) in the conveying direction (R).

5. The feeding unit according to one or a plurality of claims 1 to 4,
**characterized in**
**that** the feed table (2) has recesses running in the conveying direction (R) and being embodied as feed table engagements (2.1), which are embodied to accommodate open grippers (9) and leading edge stops (25) of the gripper systems (8) of the conveying system (11) assigned to said grippers in response to the movement thereof in the conveying direction (R).

6. The feeding unit according to one or a plurality of claims 1 to 5,
**characterized in**
**that** the area of the conveying system (11) adjacent to the upper feed drum (3.1) is embodied so as to distance itself slightly from the expansion of the feed table (2) in the conveying direction (R).

7. The feeding unit according to one or a plurality of claims 1 to 5,
**characterized in**
**that**, relative to the area of the conveying system (11) adjacent to the upper feed drum (3.1), the feed table (2) is embodied so as to distance itself slightly from the plane of the expansion of the conveying system (11) in the conveying direction (R).

8. The feeding unit according to one of a plurality of claims 1 to 7,
**characterized in**
**that** an incline between the feed table (2) relative to the area of the conveying system (11) adjacent to the upper feed drum (3.1) in the conveying direction (R) is embodied so as to adjustable according to a printing material thickness curve (P) in the conveying direction (R).

9. The feeding unit according to one or a plurality of claims 1 to 8,
**characterized in**
**that**, assigned to the feed table (2), two or a plurality of sheet position sensors (20.1) are provided, which are embodied for seizing a leading sheet edge (26) of a printed sheet (B) conveyed across the feed table (2) in a certain position or across a movement area.

10. The feeding unit according to one or a plurality of claims 1 to 9,
**characterized in**
**that** a controller (15) is assigned to the feeding unit (19), which controller is connected via a data line (16) to the sheet position sensors (20.1) arranged on the feed table (2) and via a first control line (17) to a machine controller of the sheet-fed rotary printing press, wherein the controller is embodied to determine position data of a leading sheet edge (26) of a printed sheet (B) conveyed across the feed table (2) and to determine specifications for position data of a sheet leading edge (26) of a printed sheet (B) to be conveyed across the feed table (2), from the data fed from the machine controller.

11. The feeding unit according to one or a plurality of claims 1 to 10,
**characterized in**
**that** the controller is furthermore connected to a drive comprising its own motor or an electromechanical vacuum air controller of the suction head (13) in the sheet feeder (1) in such a way by means of a second control line (18) that the controller (15) is embodied to form a setpoint-actual comparison from the position data, which had been obtained from the measuring data of the sheet position sensors (20.1) and the control data of the machine controller, and that the controller (15) is embodied to generate control data for a control of the suction head (13), which is required on the basis of the setpoint-actual comparison.

12. The feeding unit according to one or a plurality of claims 1 to 11,
**characterized in**
**that** a device for adjusting an incline of the surface of the feed table (2) in the conveying direction (R) is assigned to the feed table (2), and that the device for the incline is connected to the controller (15) in such a way that an incline of the feed table (2) can be adjusted as a function of control data of the machine controller.

13. The feeding unit according to one or a plurality of claims 1 to 11,
**characterized in**
**that** a device for the adjustable gripper control of the grippers (9) on the gripper systems (8) in response to the sheet take-over at the feed table (2) is assigned to the conveying system (11), and that the controller (15) is coupled to the device for the adjustable gripper control for seizing a sheet leading edge (26) of a printed sheet (B) conveyed across the feed table (2) in such a way that the closing of the grippers (9) takes place in a certain position or within a movement area.

## Revendications

1. Unité de margeage pour machine d'impression rotative de feuilles comportant un ou plusieurs groupes d'impression (D1,D2) et/ou des modules de vernissage qui sont pourvus d'une base composée de tambours respectivement doubles (4) et de cylindre de contre - pression (5), l'unité de margeage (19) étant pourvue d'un margeur de feuilles (1), d'une unité de convoyage et d'une table d'acheminement (2), l'unité de margeage (19) présentant un tambour d'alimentation (3.2) de taille simple ou double par rapport à un cylindre porte-blanchet ou à un cylindre porte-cliché simple (3.2) et qui est associé à un tambour de guidage de feuilles d'un premier groupe d'impression (D1) de la machine d'impression rotative de feuilles,
**caractérisée en ce que** l'unité de convoyage est réalisée sous forme d'un système de convoyage continu (11) reliant un tambour d'alimentation inférieur (3.2) à un tambour d'alimentation supérieur (3.1), le tambour d'alimentation supérieur (3.1) étant associé au margeur de feuilles (1) par une table d'alimentation (2) qui lui est associée et que la position et/ou le moment de la prise en charge par le système de convoyage (11) de la table d'acheminement (2) est réglable à plusieurs épaisseurs de support d'impression ou est prévu pour être autoréglable.

2. Unité de margeage selon la revendication 1, **caractérisée en ce que**
le tambour d'alimentation inférieur (3.2) a une taille équivalente au double et est composé du corps de tambour d'un tambour de margeur et est disposé au point d'appui d'un tambour de transfert (4) du premier groupe d'impression (D1) de la machine d'impression rotative de feuilles et que le tambour d'alimentation supérieur (3.1) est réalisé avec un diamètre de dimension simple.

3. Unité de margeage selon la revendication 1 ou 2, **caractérisée en ce que**
le système de convoyage (11) est réalisé sous forme d'un convoyeur continu présentant des chaînes de convoyage (23) et est doté de systèmes de préhension (8), que les systèmes de préhension (8) présentent des pinces (9) pour saisir, maintenir et transporter des feuilles d'impression (B) et les butées de bord avant (25) pour l'orientation de feuilles d'impression à saisir (B) et que les systèmes de préhension (8) sont guidés sur le trajet de transport et de retour entre le tambour d'alimentation supérieur (3.1) et le tambour d'alimentation inférieur (3.2) au moins dans la zone de mouvement parallèlement à la table d'alimentation (2) par des rouleaux de guidage (10) dans des rails de guidage (12).

4. Unité de margeage selon une ou plusieurs des revendications 1 à 3, **caractérisée en ce que**
la table d'alimentation (2) est associée au margeur de feuilles (1) à la hauteur du bord supérieur d'une pile de feuilles (14) reçue par le margeur de feuilles (1) et qu'une tête d'aspiration (13) disposée dans le margeur de feuilles (1) au-dessus de la pile de feuilles (14) pour individualiser les feuilles est conçue pour transporter les feuilles d'impression individualisées de la pile de feuilles (14) directement sur la table d'alimentation (2), que le tambour d'alimentation supérieur (3.1) est associé à la table d'alimentation (2) près du bord de la pile de feuilles (14) et que la zone se raccordant au tambour d'alimentation supérieur (3.1) du système de convoyage (11) est réalisée de manière à s'étendre sensiblement en parallèle à l'extension de la table d'acheminement (2) dans le sens de convoyage (R).

5. Unité de margeage selon une ou plusieurs des revendications 1 à 4, **caractérisée en ce que**
la table d'acheminement (2) présente des échancrures s'étendant dans le sens de convoyage (R) et réalisées sous forme de prises de table d'acheminement (2.1) et qui sont conçues pour recevoir des pinces ouvertes (9) et des butées de bord avant (25) associées à celle-ci des systèmes de préhension (8) du système de convoyage (11) lors de leur mouvement dans le sens de convoyage (R).

6. Unité de margeage selon une ou plusieurs des revendications 1 à 5, **caractérisée en ce que**
la zone se raccordant au tambour d'alimentation supérieur (3.1) du système de convoyage (11) est réalisée dans une faible mesure de manière à s'éloigner de l'extension de la table d'acheminement (2) dans le sens de convoyage (R).

7. Unité de margeage selon une ou plusieurs des revendications 1 à 5, **caractérisée en ce que**
la table d'acheminement (2) est conçue pour s'éloigner dans une faible mesure par rapport à la zone du système de convoyage (11) se raccordant au tambour d'alimentation supérieur (3.1) du plan de l'extension du système de convoyage (11) dans le sens de convoyage (R).

8. Unité de margeage selon une ou plusieurs des revendications 1 à 7, **caractérisée en ce**
**qu'**une inclinaison entre la table d'acheminement (2) par rapport à la zone se raccordant au tambour d'alimentation supérieur (3.1) dans le sens de convoyage (R) du système de convoyage (11) est réalisée de manière à être réglable en fonction d'une courbe d'épaisseur de support d'impression (P) dans le sens de convoyage (R).

9. Unité de margeage selon une ou plusieurs des revendications 1 à 8, **caractérisée en ce**
**qu'**il est prévu deux capteurs de situation de feuilles ou davantage (20.1) associés à la table d'acheminement (2) et qui sont conçus pour détecter un bord avant de feuille (26) d'une feuille d'impression (B) transportée par la table d'acheminement (2) dans une certaine position où sur une zone de mouvement.

10. Unité de margeage selon une ou plusieurs des revendications 1 à 9, **caractérisée en ce que**
qu'à l'unité de margeage (19) est associée une commande (15) qui est raccordée au capteur de position de feuilles (20.1) disposé au niveau de la table d'acheminement (2) par un câble de transmission de données (16) et par un premier câble de commande (17) a une commande mécanique de la machine d'impression rotative de feuilles, la commande étant conçue pour déterminer des données de position d'un bord avant de feuille (26) d'une feuille d'impression (B) transporter sur la table d'acheminement (2) et pour déterminer des règles pour des données de position d'abord avant de feuilles (26) d'une feuille d'impression (B) à transporter sur la table d'acheminement (2) à partir de données acheminées par la commande mécanique.

11. Unité de margeage selon une ou plusieurs des revendications 1 à 10, **caractérisée en ce que**
la commande est en outre reliée au moyen d'un second câble de commande (18) à une commande automotrice ou une commande électromécanique d'air d'aspiration de la tête d'aspiration (13) dans le margeur de feuilles (1) de manière à ce que la commande (15) soit conçue pour établir une comparaison théorique-réel à partir des données de position qui ont été obtenues à partir des données de mesure des capteurs de position de feuilles (20.1) et des données de commande de la commande mécanique et que la commande (15) est conçue pour générer des données de commande pour une commande nécessaire en raison de la comparaison théorique-réel de la tête d'aspiration (13).

12. Unité de margeage selon une ou plusieurs des revendications 1 à 11, **caractérisée en ce**
**qu'**est associé à la table d'acheminement (2) un dispositif de réglage d'une inclinaison de la surface de la table d'acheminement (2) dans le sens de convoyage (R) et que le dispositif d'inclinaison est connecté à la commande (15) de manière à ce qu'une inclinaison de la table d'acheminement (2) soit réglable en fonction de données de commande de la commande mécanique.

13. Unité de margeage selon une ou plusieurs des revendications 1 à 11, **caractérisée en ce**
**qu'**est associé au système de convoyage (11) un dispositif de commande ajustable de préhension des pinces (9) des systèmes de préhension (8) lors de la prise en charge des feuilles au niveau de la table d'acheminement (2) et que la commande (15) est couplée au dispositif de commande ajustable de préhension pour saisir un bord avant de feuilles (26) d'une feuille d'impression (B) transportée sur la table d'acheminement (2) de manière à ce que la fermeture des pinces (9) ait lieu dans une certaine position ou dans une zone de mouvement.
